# EUROPÄISCHE PATENTSCHRIFT

(11) **EP 4 512 954 B1**
(45) Veröffentlichungstag und Bekanntmachung des Hinweises auf die Patenterteilung: **17.06.2026**
(21) Anmeldenummer: 24191656.8
(22) Anmeldetag: 30.07.2024
(51) Int. Cl.: D21F 7/00

(54) **ENERGETISCH OPTIMIERTER DAMPFBLASKASTEN**
ENERGY OPTIMIZED STEAM BLOW BOX
CAISSON DE SOUFFLAGE À VAPEUR OPTIMISÉ EN ÉNERGIE

(30) Priorität: 15.08.2023 DE 102023121763
(43) Veröffentlichungstag der Anmeldung: 26.02.2025
(73) Patentinhaber: Voith Patent GmbH, 89522 Heidenheim (DE)
(72) Erfinder: WEGEHAUPT, Frank, 89522 Heidenheim (DE); Haux, Andreas, 89518 Heidenheim (DE)
(74) Vertreter: Voith Patent GmbH - Patentabteilung

(56) Entgegenhaltungen:
- WO-A1-2016/026631
- WO-A1-2016/083464
- DE-T2- 69 008 877

## Beschreibung

Die Erfindung betrifft ein Dampfauftragssystem, für das effiziente Erwärmen einer Papier- Karton- oder Faserstoffbahn mittels Kondensation von Dampf, umfassend einen Dampfblaskasten, der eine Mehrzahl von Auftragszonen umfasst, die mittels Auftragsventilen mit einer Dampfleitung verbunden sind. Weiterhin betrifft die Erfindung ein Verfahren zum Auftrag von Dampf auf eine Papier- Karton oder Faserstoffbahn, mittels einem Dampfauftragssystem.

Aus dem Stand der Technik ist sind Dampfblaskästen bekannt, die zu einer Erwärmung der Papierbahn in der Papierproduktion verwendet werden. Die WO 2021 20 92 32 A1 zeigt einen besonders kompakten Dampfblaskasten, bei dem die Dampfmengenmessung und Dampfkonditionierung bereits in den Dampfblaskasten integriert sind. Eine Dampfmengenmessung ist dabei aber stets aufwendig und fehlerbehaftet. In der Praxis werden Dampfblaskästen weiterhin nicht effektiv betrieben, um sicher zu stellen, dass Dampf, der nicht an der Papierbahn kondensiert, nicht als Nebel in die Umgebung entweicht. Den idealen Betriebspunkt zu finden, erfordert umfangreiche manuelle Versuche, für die in der Praxis bei veränderlichen Randbedingungen oft die Zeit fehlt.

Dokument DE 690 08 877 T2 zeigt ein Dampfauftragssystem nach dem Oberbegriff von Anspruch 1.

Die Aufgabe der Erfindung ist es, ein effizientes Dampfauftragssystem bereitzustellen, um eine effiziente Bedampfung der Papierbahn zu erreichen, und zu verhindern, dass Dampf ungenutzt in die Umgebung gelangt, und nicht an der Papier- Karton- oder Faserstoffbahn kondensiert. Weiterhin kann in einer vorteilhaften Ausführungsform der Erfindung auf eine Dampfmengenmessung verzichtet werden, um hier mittels Berechnungen ein besonders effizientes und günstiges Dampfauftragssystem zu erhalten, sowie ein Verfahren bereitzustellen, dieses effizient zu betreiben. Eine Automatische effizientere Steuerung der Dampfmenge soll so ermöglicht werden.

Die Aufgabe wird erfindungsgemäß durch eine Ausführung entsprechend den unabhängigen Ansprüchen gelöst. Weitere vorteilhafte Ausführungsformen der vorliegenden Erfindung finden sich in den Unteransprüchen.

Weiterhin wird die Aufgabe erfindungsgemäß gelöst, wobei das Dampfauftragssystem eine Regelvorrichtung umfasst, die eingerichtet ist, die Auftragsmenge des Dampfes für jede Auftragszone zu regeln, wobei die Auftragsventile eine Einrichtung zur Erfassung der Ventilstellung umfassen, und die Dampfleitung eine Druckmessung umfasst und wobei die Regelvorrichtung eingerichtet ist die Auftragsmenge aus der Ventilstellung und gemessenen Wert der Druckmessung zu berechnen.

Für eine Regelung der Auftragsmenge ist es notwendig, Informationen zu dem Dampfdurchsatz zu ermitteln. Im Stand der Technik kommen hier Durchflussmessungen zum Einsatz, die eine definierte Vorlauf und Nachlauf Länge einer Dampfleitung benötigen. Die Durchflussmessungen sind dabei besonders anfällig für Messfehler, was eine präzise und damit effiziente Dosierung der Auftragsmenge erschwert. Im Rahmen dieser Erfindung wird daher auf die Durchflussmessungen an der Dampfleitung verzichtet. Die Auftragsventile umfassen stattdessen eine Messeinrichtung zur Erfassung und Übermittlung der genauen Ventilstellung. Die Messeinrichtung kann dabei über einen Wegaufnehmer ausgeführt sein, oder eine Berechnung der Position umfassen, die durch eine Erfassung der Schritte eines Schrittmotors erfolgt. Bei hydraulischen oder pneumatischen Ventilen kann die Positionsbestimmung der Ventile auch über eine Druckmessung des Steuermediums erfolgen. Um für jede Auftragszone die Auftragsmenge zu bestimmen und zu regeln, wird in der Regelung eine Kennlinie für die Auftragsventile hinterlegt, die die Auftragsmenge in Abhängigkeit von dem Dampfdruck in der Dampfzuleitung und dem Umgebungsdruck umfasst. Weiterhin vorteilhaft kann die Druckmessung auch noch eine Temperaturmessung umfassen, so kann die Temperatur ebenfalls für die Berechnung der Auftragsmengen berücksichtigt werden (Die Druckmessung ist dann Temperaturkompensiert). Die Kennlinie kann weiterhin spezifische Geometrieinformationen der Auftragskammer umfassen, und eine hohe Genauigkeit für die Verwendung in dem Dampfblaskasten erreichen. Die Auftragsventile sind vorteilhaft bereits in den Dampfblaskasten integriert und befinden sich dabei zwischen Dampfleitung und Auftragszone. Die Auftragszonen umfassen vorteilhaft eine größere Anzahl von Auftragsdüsen oder Auftragsöffnungen, insbesondere zwischen 10 und 200 Auftragsöffnungen pro Auftragszone, durch die der Dampf auf die Papier- Karton- oder Faserstoffbahn gelangt.

Weiterhin vorteilhaft ist ein Dampfauftragssystem, wobei die Regelvorrichtung einen Geschwindigkeitswert der Papier- Karton- oder Faserstoffbahn umfasst, und die Auftragsmenge an Dampf in Korrelation mit dem Geschwindigkeitswert regelt.

Um eine Auftragsmenge pro Fläche der Papier- Karton- oder Faserstoffbahn zu errechnen und zu regeln ist ein Geschwindigkeitswert vorteilhaft. Die Geschwindigkeit ist dabei die Produktionsgeschwindigkeit und/oder die Geschwindigkeit, mit der die Papier- Karton- oder Faserstoffbahn an dem Dampfblaskasten vorbeibewegt wird. Der Geschwindigkeitswert wird dabei vorteilhaft aus der Maschinensteuerung digital an die Regelvorrichtung übermittelt.

Weiterhin vorteilhaft ist ein Dampfauftragssystem, wobei die Regelvorrichtung einen Sortenwert der Papier- Karton- oder Faserstoffbahn umfasst, und die Auftragsmenge an Dampf in Korrelation mit dem Sortenwert regelt.

Der Sortenwert wird vorteilhaft aus der Maschinensteuerung und/oder einem Produktionsplanungssystem digital an die Regelvorrichtung übermittelt. Der Sortenwert ist dabei ein Summenwert von verschiedenen Qualitätswerten und/oder Produktionseinstellungen der Papier- Karton- oder Faserstoffbahn. Der Sortenwert umfasst dabei eine Flächengewichtswert und/oder Werte über die Stofflichen Zusammensetzung der Papier- Karton- oder Faserstoffbahn. Auch Einstellungen in einer Formiersektion und/oder einer Pressenpartie der Maschine zur Herstellung der Papier- Karton- oder Faserstoffbahn können optional in dem Sortenwert enthalten sein. Auch die aufzutragende Dampfmenge kann spezifisch für die Sorte gewählt werden, und mit der Regelvorrichtung dementsprechend automatisch eingestellt werden.

Weiterhin vorteilhaft ist ein Dampfauftragssystem, wobei das Dampfauftragssystem ein Messystem umfasst, wobei das Messystem Qualitätswerte der Papier- Karton- oder Faserstoffbahn als Profilwerte über die Maschinenquerrichtung (CD) ermittelt und and die Regelvorrichtung übermittelt und wobei die Regelvorrichtung die Auftragsmenge in Korrelation mit den Profilwerten für jede Auftragszone regelt.

Die Qualitätswerte der Papier- Karton- oder Faserstoffbahn werden als Profil über die Breite der Bahn gemessen. Dies wird vorteilhaft mittels eines Messrahmens und traversierender Sensorik in einem Qualitätsleitsystem (QCS) ermittelt, das Teil des Dampfauftragssystems ist. Für das Dampfauftragssystem ist eine Regelung mittels Regelvorrichtung und Messwerten des QCS vorteilhaft, da die Auftragsmenge so über die Maschinenquerrichtung (CD) angepasst werden kann und die Qualitätswerte ausgeglichen und/oder verbessert werden können. Durch Schwankungen im Rohmaterial und oder in den Maschinenparametern kann es über die Breite der Papier-Karton- oder Faserstoffbahn zu unterschiedlichen Qualitätswerten kommen. Eine gezielte verstärkte Erwärmung mittels Dampfes in einzelnen Auftragszonen, kann in diesen Bereichen eine Verbesserung der Qualitätswerte erreichen, beispielsweise durch eine Verbesserung der Trocknung oder Entwässerung.

Weiterhin vorteilhaft ist ein Dampfauftragssystem, wobei das Dampfauftragssystem ein Messystem umfasst, wobei das Messystem einen Feuchtewert und/oder Flächengewichtswert der Papier- Karton- oder Faserstoffbahn als Profilwerte über die Maschinenquerrichtung (CD) ermittelt und and die Regelvorrichtung übermittelt, wobei die Regelvorrichtung die Auftragsmenge in Korrelation mit den Profilwerten für jede Auftragszone regelt.

Das Dampfauftragssystem kann den Feuchtewert der Papier- Karton- oder Faserstoffbahn direkt beeinflussen, da die erhöhte Temperatur durch Dampfauftrag eine verbesserte Entwässerung und/oder Trocknung ermöglicht. Daher ist der Feuchtewert eine vorteilhafte Eingangsgröße für die Regelvorrichtung des Dampfauftragssystems. Auch das Flächengewicht wird von dem Messystem oder QCS gemessen und vorteilhaft an die Regelvorrichtung übermittelt, da die Auftragsmenge an Dampf je nach Flächengewicht der Papier- Karton- oder Faserstoffbahn einen unterschiedlichen Effekt hat, wobei je höher das Flächengewicht ist, desto höher kann die Auftragsmenge an Dampf geregelt werden.

Weiterhin vorteilhaft ist ein Dampfauftragssystem, wobei das Dampfauftragssystem einen Temperatursensor umfasst, wobei die Regelvorrichtung ausgeführt ist die Auftragsmenge in Korrelation mit dem Messwert des Temperatursensors zu regeln.

Die Temperatur der Papier- Karton- oder Faserstoffbahn sowie die Umgebungstemperatur haben einen direkten Einfluss auf die Effektivität des Dampfauftrags. Je höher die Bahntemperatur, desto geringer die Kondensationsrate des aufgetragenen Dampfes. Auch andere Prozesstemperaturen können in der Regelung vorteilhaft berücksichtigt werden, da sie die Qualität des Produkts oder die Qualitätswerte beeinflussen. Der Temperatursensor kann dabei als Kontaktsensor, oder Infrarotsensor ausgeführt sein, oder einen indirekten Messwert umfassen, der mittels Berechnung oder Messung beispielsweise aus einem Prozessleitsystem an die Regelvorrichtung übermittelt wird.

Weiterhin vorteilhaft ist ein Dampfauftragssystem, wobei das Dampfleitung über die Länge in Maschinenquerrichtung (CD) eine Querschnittsfläche von 100 - 3000 cm² aufweist, insbesondere eine Querschnittsfläche von 200 - 1000 cm².

Für eine Regelung der der Auftragszonen mittels Auftragsventilen, ist nur möglich, wenn ein gleichmäßiger Dampfdruck an allen Auftragsventilen anliegt. Eine entsprechend große Dimensionierung de Dampfleitung ist dafür vorteilhaft. Erst wenn die Leitung eine ausreichende Querschnittsfläche aufweist, kann über die gesamte Bahnbreite in Maschinenquerrichtung (CD) an alle Auftragsventile ein ausreichende Dampfversorgung sichergestellt werden. Die Dampfleitung ist dabei besonders vorteilhaft dimensioniert, wenn die Querschnittsfläche zwischen 250 - 1000 cm² ausgeführt ist, und die Länge der Dampfleitung zwischen 3 und 13 m lang ist.

Weiterhin vorteilhaft ist ein Verfahren zum Auftrag von Dampf auf eine Papier- Karton oder Faserstoffbahn, mittels einem Dampfauftragssystem, umfassend 10 - 200 Auftragszonen, und wobei jede Auftragszone mit einem Auftragsventil verbunden ist, dadurch gekennzeichnet, dass folgende Verfahrensschritte ausgeführt werden:
- Ermitteln der Ventilstellung für jedes Auftragsventil und Übermittlung der Werte an eine Regelvorrichtung
- Druckmessung des Dampfdrucks in der Dampfleitung und Übermittlung der Messwerte an eine Regelvorrichtung
- Berechnung der Auftragsmenge für jede Auftragszone in der Regelvorrichtung mittels den in vorgenannten Messwerten
- Regelung der Auftragsmenge für jede Auftragszone mittels Verstellung der Auftragsventile.

Das Verfahren zum Regeln der Auftragsmenge von Dampf für jede Auftragszone kommt dabei vorteilhaft ohne weitere Dampfmengenmessungen aus. Dies ist sowohl ein Vorteil bei den Investitionskosten als auch für die Genauigkeit der Regelung, da die Messfehler aus einer Dampfmengenmessung vermieden werden. Anstelle der Mengenmessung und/oder Volumenmessung in der Dampfleitung verwendet dieses Verfahren lediglich einen Druckwert und eine präzise ermittelte Ventilstellung, um die Auftragsmenge zu bestimmen und/oder zu regeln. Weiterhin ist für die Regelung mittels Ventilstellung eine Druckmessung in der Dampfleitung notwendig, wobei die Druckmessung vorteilhaft nach einem Dampfmengenventil angeordnet ist, dass die Dampfmenge, die in die Dampfleitung strömt, regelt. Vorteilhaft umfasst die Druckmessung auch eine Temperaturmessung, um eine Temperaturkompensation der Druckmessung zu ermöglichen.

Weiterhin vorteilhaft ist ein Verfahren wobei in einem weiteren Verfahrensschritt Temperaturwerte, Sortenwerte und/oder Geschwindigkeitswerte an die Regelvorrichtung übermittelt werden und für die Regelung der Auftragsmenge berücksichtigt werden.

Die Übermittlung der Temperaturen, Sortenwerte und/oder Geschwindigkeitswerte erfolgt dabei vorteilhaft aus dem Kontrollsystem der Maschine zur Herstellung der Papier- Karton- oder Faserstoffbahn. Üblicherweise wird ein Verteiltes Regel und Steuer-System verwendet (Distributed Control System, oder DCS), dass mittels digitaler Signalübermittlung verschiedene Messwerte an die Regelvorrichtung des Dampfauftragssystems übermittelt. Die Messwerte werden im DCS aus verschiedenen Sensoren und/oder Berechnungen ermittelt.

Weiterhin vorteilhaft ist ein Verfahren, wobei das Dampfauftragssystem ein Messystem umfasst, wobei das Messystem einen Profilwert eines Qualitätswertes der Papier-Karton- oder Faserstoffbahn an die Regelvorrichtung übermittelt, wobei die Zielgröße für die Regelung der Auftragsmenge für jede Auftragszone unter Berücksichtigung des Profilwerts ausgeführt wird.

Aus dem Herstellungsprozess der Papier- Karton- oder Faserstoffbahn können Unregelmäßigkeiten über die Bahnbreite entstehen. Diese werden über ein Qualitäts-Messystem und Regelsystem (QCS) ermittelt und als Profilinformationen an die Regelvorrichtung des Dampfauftragssystems übermittelt.

Weiterhin vorteilhaft ist ein Verfahren, wobei die Qualitätswerte die Feuchte und/oder das Flächengewicht der Papier- Karton- oder Faserstoffbahn umfassen.

Aus den im QCS ermittelten Profilwerten, ist besonders das Flächengewicht und die Feuchte der Papier- Karton- oder Faserstoffbahn wichtig, um eine Regelung der Auftragsmenge an Dampf effizient zu erreichen.

Weiterhin vorteilhaft ist ein Verfahren, wobei in der Regelvorrichtung ein Kondensationspotential der Papier- Karton- oder Faserstoffbahn errechnet wird, wobei das Kondensationspotential für die Regelung der Auftragsmenge berücksichtigt wird.

Die Auftragsmenge an Dampf, die an der Papier- Karton- oder Faserstoffbahn kondensiert, ist von verschiedenen Größen abhängig. Die Feuchte, das Flächengewicht und die Geschwindigkeit der Papier- Karton- oder Faserstoffbahn sind die am stärksten für die Kondensation relevanten Qualitätswerte. Über die Kondensation von Dampf kommt es zu einer Erwärmung der Papier- Karton- oder Faserstoffbahn, wobei die Bahn ein zeitlich und örtlich unterschiedliches Kondensationspotential aufweist. Wird das Kondensationspotential berücksichtigt kann bei sich ändernden Produktionsbedingungen immer die optimale Dampfauftragsmenge berechnet werden, die in den Auftragszonen des Dampfauftragssystems auf die Papier- Karton- oder Faserstoffbahn aufgetragen wird. So kann verhindert werden, dass Dampf ungenutzt aus dem Dampfauftragssystem in die Umgebung entweicht und dort Nebel verursacht. Andererseits kann bei einer zu geringen Auftragsmenge die vorteilhafte Erwärmung nicht ausreichend genutzt werden, wenn das Kondensationspotential nicht ausgeschöpft wird.

Im Folgenden wird die Erfindung anhand einer Figur erläutert.

Die **Figur 1** zeigt eine schematische nicht maßstäbliche isometrische Übersichtsdarstellung eines Dampfauftragssystems 1, für den Auftrag von Dampf auf eine Papier- Karton- oder Faserstoffbahn 2. Das Dampfauftragssystem 1 umfasst einen Dampfblaskasten 3, ein Regelsystem 6 sowie ein Messystem 5, sowie die Leitungen zum Transport von Dampf, Druckluft und/oder Signalen. Der Dampfblaskasten 3 ist ausgeführt Dampf in unterschiedlicher Menge auf die Papier- Karton- oder Faserstoffbahn 2 mittels einer Mehrzahl von Auftragszonen 4 aufzubringen. Die Auftragszonen sind vorteilhaft in Maschinenquerrichtung CD über die Papier- Karton- oder Faserstoffbahn 2 verteilt. Vorteilhaft sind die Auftragszonen 4 zwischen 5 - 50 cm breit (in CD). Bei einer typischen Bahnbreite von 3 - 13 m umfasst ein Dampfblaskasten 3 vorteilhaft zwischen 10 und 300 Auftragszonen 4. Besonders voreilhaft ist eine Breite der Zonen in CD von 4 - 40 cm, und eine Anzahl von 25 - 250 Auftragszonen, da so eine besonders genaue Regelung der Dampfauftragsmenge in CD erreicht werden kann. Jede Auftragszone 4 verfügt über eine Verteilkammer, mit und vorteilhaft über Dampfausström-Öffnungen oder Dampf-Auftragsdüsen. Die Verteilkammer jeder Auftragszone ist mit einem Auftragsventil 8 verbunden, und wird aus einer gemeinsamen Dampfleitung 9 mit Dampf versorgt. Die Dampfleitung 9 ist dabei vorteilhaft in einem ausreichend großen Volumen ausgeführt, um an allen Auftragszonen den gleichen Druck bereitzustellen. Besonders vorteilhaft ist dabei eine Dampfleitung 9, die eine Querschnittsfläche nach einem Dampfmengenventil 10 von 100 cm² bis 1000 cm² aufweist. Der Dampfblaskasten umfasst die Auftragszonen 4, die Auftragsventilen 8, die Dampfleitung 9, ein Dampfmengenventil 10 sowie eine Druckmessung 7 die den Druck in der Dampfleitung 9 nach dem Dampfmengenventil 10 erfasst. Die Dampfleitung 9 umfasst weiterhin vorteilhaft (nicht bildlich dargestellt) weitere Ventile, um Kondensat abzuleiten und/oder beheizte Kammern um Kondensation in dem Dampfblaskasten zu vermindern. Die Auftragsventile 8 verfügen vorteilhaft über eine Positionserfassung der Ventilstellung, wobei über eine Kennlinie der Durchsatz an Dampf in Abhängigkeit von Ventilstellung und der Druckdifferenz vor und nach dem Auftragsventil 8 dargestellt werden kann. Diese Kennlinien sind vorteilhaft in Regelvorrichtung 6 für jede Auftragszone als Daten hinterlegt. Die Regelvorrichtung 6 umfasst vorteilhaft ein Computersystem, die technischen Vorrichtungen zur Signalverarbeitung (IO-Interfaces, DA/AD Wandler), sowie entsprechende Wandler, um Steuersignale an die Auftragsventile zu übergeben, und dort eine entsprechende Verstellung zu erreichen. Als Eingangsgrößen für die Regelvorrichtung 6 übermitteln die Auftragsventile 8 die aktuelle Ventilstellung, weiterhin werden die Daten eines Messystems 5 an die Regelvorrichtung 6 übermittelt. Das Regelsystem ist außerdem mit der Druckmessung 7 aus der Dampfversorgung verbunden, wobei die Druckmessung 7 üblicherweise für einen Dampfdruck in dem Bereich 0 - 8 bar Überdruck, und insbesondere für einen Bereich von 0 - 2 bar Überdruck ausgelegt ist. Das Messsystem 5 ist ausgeführt Qualitätswerte 16 der Papier- Karton- oder Faserstoffbahn 2 zu erfassen und ist in dem Herstellungsprozess nach dem Dampfblaskasten angeordnet. Das Messsystem 5 ist dabei ausgeführt über die Bahnbreite in Maschinenquerrichtung CD eine Vielzahl von Messungen der Qualitätswerte 16 auszuführen, sodass ein Profilwert 14 ermittelt werden kann. Das Messsystem 5 ist dabei vorteilhaft ausgeführt Qualitätswerte 16 für die Feuchte, die Temperatur und/oder das Flächengewicht der Papier- Karton- oder Faserstoffbahn 2 ermitteln. Typischerweise sind zwischen dem Dampfblaskasten 3 und dem Messsystem weitere Produktionsabschnitte angeordnet, wie beispielsweise (nicht bildlich dargestellt) eine Pressensektion, eine Trockenpartie und/oder eine Leimpresse. Die Regelvorrichtung 6 ist ausgeführt die übermittelten Profilwerte 14 zu verarbeiten und Stellsignale an die Auftragsventile 8 auszugeben. Vorteilhaft und optional werden weitere Signale aus dem Herstellungsprozess und oder der Umgebung der Maschine zur Herstellung der Papier- Karton- oder Faserstoffbahn 2 in der Regelung verarbeitet. Besonders vorteilhaft wird der Geschwindigkeitswert 12 in der Regelvorrichtung 6 verwendet, um die Auftragsmenge an Dampf anzupassen. Der Geschwindigkeitswert korreliert dabei linear mit der Auftragsmenge an Dampf die and er Papier- Karton- oder Faserstoffbahn 2 kondensiert werden kann. In ähnlicher Weise kann auch ein Temperaturwert, der mittels einem Temperatursensor 15 ermittelt wird, einen Einfluss auf die Kondensation haben, und entsprechend in der Regelvorrichtung 6 verwendet werden. Besonders vorteilhaft und optional kann dabei die Temperatur der Papier-Karton oder Faserstoffbahn gemessen werden, und/oder eine Umgebungstemperatur und/oder eine Prozesstemperatur. Die Kondensationsrate an der Papier- Karton- oder Faserstoffbahn 2 ist geringer je höher die Temperatur der Papier- Karton- oder Faserstoffbahn 2 ist. Die Regelvorrichtung 6 kann weiterhin auch unterschiede in der Papier- Karton- oder Faserstoffbahn 2 in der Regelung berücksichtigen, insbesondere Informationen wie der Sortenwert 13, der ein Sammelwert mehrerer Qualitätswerte 16 ist, kann vorteilhaft und optional in der Regelung verwendet werden.

### Bezugszeichenliste

- 1: Dampfauftragssystem
- 2: Papier- Karton- oder Faserstoffbahn
- 3: Dampfblaskasten
- 4: Auftragszonen
- 5: Messsystem
- 6: Regelvorrichtung
- 7: Druckmessung
- 8: Auftragsventil
- 9: Dampfleitung
- 10: Dampfmengenventil
- 11: Dampfzuführung
- 12: Geschwindigkeitswert
- 13: Sortenwert
- 14: Profilwert
- 15: Temperatursensor
- 16: Qualitätswert

- CD: Maschinenquerrichtung (Cross Direction)
- MD: Maschinenlaufrichtung (Machine Direction)

## Patentansprüche

1. Dampfauftragssystem (1), für das effiziente Erwärmen einer Papier-Karton- oder Faserstoffbahn (2) mittels Kondensation von Dampf, umfassend einen Dampfblaskasten (3), der eine Mehrzahl von Auftragszonen (4) umfasst, die mittels Auftragsventilen (8) mit einer Dampfleitung (9) verbunden sind, wobei das Dampfauftragssystem (1) eine Regelvorrichtung (6) umfasst, die eingerichtet ist, die Auftragsmenge an Dampf für jede Auftragszone (4) zu regeln, **dadurch gekennzeichnet, dass** die Auftragsventile (8) eine Einrichtung zur Erfassung der Ventilstellung umfassen, und die Dampfleitung (9) eine Druckmessung (7) umfasst und wobei die Regelvorrichtung (6) eingerichtet ist die Auftragsmenge aus der Ventilstellung und dem gemessenen Wert der Druckmessung (7) zu berechnen.

2. Dampfauftragssystem (1) nach Anspruch 1, **dadurch gekennzeichnet, dass** die Regelvorrichtung (6) einen Geschwindigkeitswert (12) der Papier- Karton- oder Faserstoffbahn (2) umfasst, und die Auftragsmenge an Dampf in Korrelation mit dem Geschwindigkeitswert (12) regelt.

3. Dampfauftragssystem (1) nach Anspruch 1 oder 2, **dadurch gekennzeichnet, dass** die Regelvorrichtung (6) einen Sortenwert (13) der Papier- Karton- oder Faserstoffbahn (2) umfasst, und die Auftragsmenge an Dampf in Korrelation mit dem Sortenwert (13) regelt.

4. Dampfauftragssystem (1) nach einem der vorherigen Ansprüche, **dadurch gekennzeichnet, dass** das Dampfauftragssystem (1) ein Messystem (5) umfasst, wobei das Messystem (5) Qualitätswerte der Papier- Karton- oder Faserstoffbahn (2) als Profilwerte (14) über die Maschinenquerrichtung (CD) ermittelt und and die Regelvorrichtung (6) übermittelt, wobei die Regelvorrichtung (6) die Auftragsmenge in Korrelation mit den Profilwerten (14) für jede Auftragszone (4) regelt.

5. Dampfauftragssystem (1) nach einem der vorherigen Ansprüche, **dadurch gekennzeichnet, dass** das Dampfauftragssystem (1) ein Messystem (5) umfasst, wobei das Messystem (5) einen Feuchtewert und/oder Flächengewichtswert der Papier- Karton- oder Faserstoffbahn (2) als Profilwerte (14) über die Maschinenquerrichtung (CD) ermittelt und and die Regelvorrichtung (6) übermittelt, wobei die Regelvorrichtung (6) die Auftragsmenge in Korrelation mit den Profilwerten (14) für jede Auftragszone (4) regelt.

6. Dampfauftragssystem (1) nach einem der vorherigen Ansprüche, **dadurch gekennzeichnet, dass** das Dampfauftragssystem (1) einen Tempersensor (15) umfasst, wobei die Regelvorrichtung (6) ausgeführt ist die Auftragsmenge in Korrelation mit dem Messwert des Temperatursensors (15) zu regeln.

7. Dampfauftragssystem (1) nach einem der vorherigen Ansprüche, **dadurch gekennzeichnet, dass** das Dampfleitung (9) über die Länge in Maschinenquerrichtung (CD) eine Querschnittsfläche von 100 - 3000 cm² aufweist, insbesondere eine Querschnittsfläche von 100 - 1000 cm².

8. Verfahren zum Auftrag von Dampf auf eine Papier- Karton oder Faserstoffbahn (2), mittels einem Dampfauftragssystem (1) nach einem der der vorherigen Ansprüche, wobei das Dampfauftragssystem (1) 10 - 250 Auftragszonen umfasst, und wobei jede Auftragszone (4) mit einem Auftragsventil (8) verbunden ist, **dadurch gekennzeichnet, dass** folgende Verfahrensschritte ausgeführt werden:
• Messen der Ventilstellung für jedes Auftragsventil (8) und Übermittlung der Messwerte an eine Regelvorrichtung (6)
• Druckmessung (7) des Dampfdrucks in der Dampfleitung (9) und Übermittlung der Messwerte an eine Regelvorrichtung (6)
• Berechnung der Auftragsmenge für jede Auftragszone (4) in der Regelvorrichtung (6) mittels den in vorgenannten Messwerten
• Regelung der Auftragsmenge für jede Auftragszone (4) mittels Verstellung der Auftragsventile (8).

9. Verfahren nach Anspruch 8, **dadurch gekennzeichnet, dass** in einem weiteren Verfahrensschritt Temperaturwerte, Sortenwerte und/oder Geschwindigkeitswerte an die Regelvorrichtung (6) übermittelt werden und für die Regelung der Auftragsmenge berücksichtigt werden.

10. Verfahren nach Anspruch 8 oder 9, **dadurch gekennzeichnet, dass** das Dampfauftragssystem (1) ein Messystem (5) umfasst, wobei das Messystem (5) einen Profilwert (14) eines Qualitätswertes der Papier-Karton- oder Faserstoffbahn an die Regelvorrichtung übermittelt, wobei die Zielgröße für die Regelung der Auftragsmenge für jede Auftragszone (4) unter Berücksichtigung des Profilwerts (14) ausgeführt wird.

11. Verfahren nach Anspruch 10, **dadurch gekennzeichnet, dass** die Qualitätswerte die Feuchte und/oder das Flächengewicht der Papier-Karton- oder Faserstoffbahn (2) umfassen.

12. Verfahren nach einem der Ansprüche 8 bis 11, **dadurch gekennzeichnet, dass** in der Regelvorrichtung (6) ein Kondensationspotential der Papier- Karton- oder Faserstoffbahn (2) errechnet wird, wobei das Kondensationspotential in der Regelvorrichtung (6) für die Regelung der Auftragsmenge an Dampf berücksichtigt wird.

## Claims

1. A steam application system (1) for the efficient heating of a paper, board or fibre web (2) by means of steam condensation, comprising a steam blow box (3), which comprises a plurality of application zones (4) connected to a steam line (9) by means of application valves (8), wherein the steam application system (1) comprises a control device (6) configured to regulate the amount of steam applied to each application zone (4), **characterised in that** the application valves (8) comprise means for detecting the valve position, and the steam line (9) comprises a pressure gauge (7), and wherein the control device (6) is arranged to calculate the application quantity from the valve position and the measured value of the pressure gauge (7).

2. Steam application system (1) according to claim 1, **characterised in that** the control device (6) comprises a speed value (12) of the paper, board or pulp web (2), and regulates the amount of steam applied in correlation with the speed value (12).

3. Steam application system (1) according to claim 1 or 2, **characterised in that** the control device (6) comprises a grade value (13) of the paper, board or pulp web (2), and controls the amount of steam applied in correlation with the grade value (13).

4. A steam application system (1) according to one of the preceding claims, **characterised in that** the steam application system (1) comprises a measuring system (5), wherein the measuring system (5) determines quality values of the paper, board or fibre web (2) as profile values (14) across the machine cross-direction (CD) and transmits them to the control device (6), wherein the control device (6) regulates the application quantity in correlation with the profile values (14) for each application zone (4).

5. A steam application system (1) according to one of the preceding claims, **characterised in that** the steam application system (1) comprises a measuring system (5), wherein the measuring system (5) determines a moisture value and/or basis weight value of the paper, board or fibre web (2) as profile values (14) across the machine cross-direction (CD) and transmits these to the control device (6), wherein the control device (6) regulates the application rate in correlation with the profile values (14) for each application zone (4).

6. Steam application system (1) according to one of the preceding claims, **characterised in that** the steam application system (1) comprises a temperature sensor (15), wherein the control device (6) is configured to control the application quantity in correlation with the measured value of the temperature sensor (15) .

7. A steam application system (1) according to any of the preceding claims, **characterised in that** the steam pipe (9) has a cross-sectional area of 100-3000 cm² over its length in the machine cross-direction (CD), in particular a cross-sectional area of 100-1000 cm².

8. A method for applying steam to a paper, board or fibre web (2), by means of a steam application system (1) according to one of the preceding claims, wherein the steam application system (1) comprises 10-250 application zones, and wherein each application zone (4) is connected to an application valve (8), **characterised in that** the following method steps are carried out:
• measuring the valve position for each application valve (8) and transmitting the measured values to a control device (6)
• Measuring (7) the steam pressure in the steam line (9) and transmitting the measured values to a control device (6)
• Calculating the application quantity for each application zone (4) in the control device (6) using the aforementioned measured values
• Regulation of the application quantity for each application zone (4) by adjusting the application valves (8).

9. A method according to claim 8, **characterised in that,** in a further method step, temperature values, grade values and/or speed values are transmitted to the control device (6) and are taken into account for the control of the application quantity.

10. A method according to claim 8 or 9, **characterised in that** the steam application system (1) comprises a measuring system (5), wherein the measuring system (5) transmits a profile value (14) of a quality value of the paper, board or fibre web to the control device, wherein the target value for controlling the application quantity for each application zone (4) is determined taking into account the profile value (14).

11. A method according to claim 10, **characterised in that** the quality values comprise the moisture content and/or the basis weight of the paper, board or fibre web (2).

12. A method according to any one of claims 8 to 11, **characterised in that** a condensation potential of the paper, board or fibre web (2) is calculated in the control device (6), wherein the condensation potential is taken into account in the control device (6) for controlling the amount of steam applied.

## Revendications

1. Système d'application de vapeur (1) destiné au chauffage efficace d'une bande de papier, de carton ou de matière fibreuse (2) par condensation de vapeur, comprenant une caisse de soufflage de vapeur (3), qui comprend une pluralité de zones d'application (4) reliées à une conduite de vapeur (9) au moyen de vannes d'application (8), le système d'application de vapeur (1) comprenant un dispositif de régulation (6) agencé pour réguler la quantité de vapeur appliquée pour chaque zone d'application (4), **caractérisé en ce que** les vannes d'application (8) comprennent un dispositif de détection de la position de la vanne, et la conduite de vapeur (9) comprend un manomètre (7), et le dispositif de régulation (6) étant agencé pour calculer le débit d'application à partir de la position de la vanne et de la valeur mesurée par le manomètre (7).

2. Système d'application de vapeur (1) selon la revendication 1, **caractérisé en ce que** le dispositif de régulation (6) comprend une valeur de vitesse (12) de la bande de papier, de carton ou de matière fibreuse (2), et régule le débit de vapeur en fonction de la valeur de vitesse (12).

3. Système d'application de vapeur (1) selon la revendication 1 ou 2, **caractérisé en ce que** le dispositif de régulation (6) comprend une valeur de type (13) de la bande de papier, de carton ou de matière fibreuse (2), et régule la quantité de vapeur appliquée en fonction de la valeur de type (13).

4. Système d'application de vapeur (1) selon l'une des revendications précédentes, **caractérisé en ce que** le système d'application de vapeur (1) comprend un système de mesure (5), le système de mesure (5) détermine des valeurs de qualité de la bande de papier, de carton ou de matière fibreuse (2) sous forme de valeurs de profil (14) dans le sens transversal de la machine (CD) et les transmet au dispositif de régulation (6), le dispositif de régulation (6) régulant la quantité d'application en fonction des valeurs de profil (14) pour chaque zone d'application (4).

5. Système d'application de vapeur (1) selon l'une des revendications précédentes, **caractérisé en ce que** le système d'application de vapeur (1) comprend un système de mesure (5), le système de mesure (5) détermine une valeur d'humidité et/ou une valeur de grammage de la bande de papier, de carton ou de pâte (2) en tant que valeurs de profil (14) sur la direction transversale de la machine (CD) et les transmet au dispositif de régulation (6), le dispositif de régulation (6) régulant la quantité d'application en corrélation avec les valeurs de profil (14) pour chaque zone d'application (4).

6. Système d'application de vapeur (1) selon l'une des revendications précédentes, **caractérisé en ce que** le système d'application de vapeur (1) comprend un capteur de température (15), le dispositif de régulation (6) étant conçu pour réguler la quantité d'application en fonction de la valeur mesurée par le capteur de température (15) .

7. Système d'application de vapeur (1) selon l'une des revendications précédentes, **caractérisé en ce que** la conduite de vapeur (9) présente, sur sa longueur dans le sens transversal de la machine (CD), une section transversale de 100 à 3 000 cm², en particulier une section transversale de 100 à 1 000 cm².

8. Procédé d'application de vapeur sur une bande de papier, de carton ou de pâte (2), au moyen d'un système d'application de vapeur (1) Système d'application de vapeur (1) selon l'une des revendications précédentes, le système d'application de vapeur (1) comprenant 10 à 250 zones d'application, et chaque zone d'application (4) étant reliée à une vanne d'application (8), **caractérisé en ce que** les étapes suivantes sont exécutées :
• mesure de la position de chaque vanne d'application (8) et transmission des valeurs mesurées à un dispositif de régulation (6)
• Mesure (7) de la pression de vapeur dans la conduite de vapeur (9) et transmission des valeurs mesurées à un dispositif de régulation (6)
• Calcul de la quantité d'application pour chaque zone d'application (4) dans le dispositif de régulation (6) à l'aide des valeurs de mesure susmentionnées
• Régulation de la quantité d'application pour chaque zone d'application (4) au moyen du réglage des vannes d'application (8).

9. Procédé selon la revendication 8, **caractérisé en ce que**, dans une étape supplémentaire du procédé, des valeurs de température, des valeurs de type et/ou des valeurs de vitesse sont transmises au dispositif de régulation (6) et prises en compte pour la régulation du débit.

10. Procédé selon la revendication 8 ou 9, **caractérisé en ce que** le système d'application de vapeur (1) comprend un système de mesure (5), le système de mesure (5) transmettant au dispositif de régulation une valeur de profil (14) d'une valeur de qualité de la bande de papier, de carton ou de matière fibreuse, la grandeur cible pour la régulation de la quantité d'application étant déterminée pour chaque zone d'application (4) en tenant compte de la valeur de profil (14).

11. Procédé selon la revendication 10, **caractérisé en ce que** les valeurs de qualité comprennent l'humidité et/ou le grammage de la bande de papier, de carton ou de matière fibreuse (2).

12. Procédé selon l'une des revendications 8 à 11, **caractérisé en ce qu'**un potentiel de condensation de la bande de papier, de carton ou de matière fibreuse (2) est calculé dans le dispositif de régulation (6), le potentiel de condensation étant pris en compte dans le dispositif de régulation (6) pour la régulation de la quantité de vapeur appliquée.
